# EUROPÄISCHE PATENTSCHRIFT

(11) **EP 0 026 951 B1**
(45) Veröffentlichungstag und Bekanntmachung des Hinweises auf die Patenterteilung: **28.11.1984**
(21) Anmeldenummer: 80200922.5
(22) Anmeldetag: 01.10.1980
(51) Int. Cl.: A61H 7/00, A61H 35/00, A61H 9/00

(54) **Anlage zur Fussreflexzonen-Massage**
Foot-reflex zones massage device
Dispositif de massage des zônes de réflexe des pieds

(30) Priorität: 08.10.1979 CH 9046/79
(43) Veröffentlichungstag der Anmeldung: 15.04.1981
(73) Patentinhaber: Schweizer, Rudolf, CH-3075 Rüfenacht, Kanton Bern (CH)
(72) Erfinder: Schweizer, Rudolf, CH-3075 Rüfenacht, Kanton Bern (CH)
(74) Vertreter: Velgo, Miroslav

## Beschreibung

Die Erfindung betrifft eine Anlage zur Fussreflexzonen-Massage, mit einem mit lauwarmen Wasser gefüllten länglichen Becken und einer Druckpumpe zum Fördern von Wasser in das und aus dem Becken.

An den Füssen des menschlichen Körpers sind bestimmte Bereiche, Reflexzonen genannt, vorhanden, in denen die Nerven von verschiedenen Körperorganen gebündelt sind. Massiert man eine solche Reflexzone, so wird nicht nur sie, sondern - auf dem Wege nervöser Ueberleitungen - auch das dazugehörige Organ besser durchblutet und somit werden die Leiden dieses Organs zum Verschwinden gebracht oder erheblich gemildert. Eine bessere Durchblutung der Organe steuert auch deren bessere Funktion.

Durch einen einfachen Druck auf die Reflex- zone lässt sich feststellen, ob das entsprechende Organ in seiner Funktion gestört ist, wobei durch Massage einer solchen Reflexzone die Funktion des gestörten aber auch ungestörten Organs vorteilhaft beeinflusst werden kann. Durch die Massage von bestimmten Reflexzonen an den Füssen wird die Funktion der entsprechenden Organe beeinflusst; durch die Behandlung von allen Reflexzonen wird dann der gesamte Körper erfasst.

Die bekannte präventivmedizinische Kneipp-Methode umfasst das Wassertreten, das ebenfalls auf dem Wege nervöser Ueberleitung auf die Zirkulation in den Organen des kleinen Bekkens, des Harnapparates und des Dickdarms wirkt. Bei jedem Schritt in Wasser einer Temperatur von ca. 15°C, das bis Mitte der Waden der das Wasser tretenden Person reicht, werden die Füsse ganz aus dem Wasser gehoben.

Es handelt sich dabei um keine gezielte Reflexzonen-Massage der Füsse. Das Wassertreten verursacht nur eine geringe Massage der Füsse.

Es ist weiter eine Tretmassage-Platte aus Kunststoff bekannt, die mit verschieden grossen Nocken versehen ist. Beim Begehen der Platte können sämtliche Reflexzonen der Fussohle bearbeitet werden. Die kleinen und mittleren Nocken dienen zur Massage der Fusswurzel-Muskulatur und der Beugesehnen, die grossen wirken auf das Fussgewölbe.

Beim Treten auf eine solche Kunststoffplatte müssen aber die Punkte der Reflexzonen abgesucht werden, sie wirken also auf die Reflexzonen nicht automatisch.

In der deutschen Offenlegungsschrift Nr. 2651737 ist ein Fussbekleidungsstück beschrieben, bei dem auf der Innenseite des Stückes druckerzeugende Vorsprünge vorgesehen sind, mit welchen die Reflexzonen auf den Fussohlen, aber auch auf der Innen- und Aussenseite des Fusses der das Fusskleidungsstück tragenden Person durch das Eigengewicht der gehenden Person massiert werden.

In einem Schuhwerk ist aber der Fuss eng eingeschlossen und nicht entspannt und ausserdem kann eine solche über Stunden während des Tragens der Schuhe wirkende Massage schädlich sein.

Der Hauptnachteil der oben erwähnten Kunststoffplatte mit Nocken sowie des oben erwähnten Fussbekleidungsstückes mit Vorsprüngen besteht aber darin, däss die Massage ohne Wassermitwirkung vor sich geht.

In der CH-A-329 564 wird eine Fusskräftigungsanlage mit Tretbahnen beschrieben, von denen eine eine Schüttung von lockerem grobem Kies aufweist, deren Kieselsteine von verschiedener Art in etwa 20 cm Höhe den Boden dieses Ganges bedecken. Ein weiterer Gang mit einem Becken, welcher Gang sich aber nicht an den mit lockerem Kies aufgeschütteten Gang anschliesst, ist mit Warmwasser gefüllt.

Die die Anlage begehende Person muss hinter dem Gang, der mit lockerem Kies aufgeschüttet ist, noch weitere fünf Gänge durchgehen, bis sie zum Gang gelangt, dessen Becken mit Warmwasser gefüllt ist. Durch diesen ziemlich grossen Abstand zwischen dem Gang, in welchem der lockere Kies begangen wird, bis zum Gehen im Wasserbecken wird das Einwirken des Vorgehens auf die Fussreflexzonen abgeschwächt. Der unbewegliche Kies löst beim Begehen eher Schmerzen als Wohlbefinden aus, weil die Druckeinwirkung des Kieses auf die Fussohlen durch das fehlende Wasser nicht gemildert wird. Die Anlage, die insgesamt neun Tretbahnen enthält, ist dadurch kostspielig, ihr Unterhalt ist zeitraubend und sie ist nicht leicht tragbar.

Es ist die Aufgabe der Erfindung, die Nachteile der bekannten Anlagen bzw. Mittel Fussreflexzonen-Massage zu beseitigen und eine solche Anlage zu schaffen, die der Natur, wie zum Beispiel bei Wassertreten in steinigen Bächen, am nächsten steht und die für den menschlichen Körper die wirksamte ist.

Erfindungsgemäss wird dies bei der eingangs erwähnten Anlage auf solche Weise erreicht, dass das mit Geröll bedeckte Becken mit lauwarmen rezirkulierendem Wasser gefüllt ist, dass die Steine und/oder Kugeln des Gerölls einen Durchmesser von maximal 5 cm aufweisen und die Uebergangsfläche zwischen dem Boden und den Wänden des Beckens im Querschnitt in einem solchen Mass abgerundet ist, dass der Geröll durch das Begehen in Bewegung versetzbar ist, wobei Geröll 2-3 cm einsinkt und sich dadurch umwälzt.

Das Wasser, dessen Pegel mindestens 10 cm über dem aufgeschütteten Geröll liegt, soll vorzugsweise ein mit Meeressalz gesättigtes Wasser sein, das aut eine Temperatur von 20° bis 30°C erwärmt ist.

Der Erfindungsgegenstand wird nachstehend anhand der Zeichnung beispielsweise näher erläutert.
Fig. 1 zeigt einen Längsschnitt eines Beckens mit einer an das Becken angeschlossenen Wasserdruckpumpe der erfindungsgemässen Anlage zur Fussreflexzonen-Massage und
Fig. 2 zeigt einen Querschnitt des Beckens nach der Fig. 1.

Beim Begehen von natürlichen Fusswegen mit nackten Füssen massieren die Bodenunebenheiten auf natürliche Weise die Tretfläche der Füsse. Dadurch wird die Fussmuskulatur und Beugesehnen aktiviert, die Durchblutung gefördert und der Kreislauf in Schwung gebracht.

Das individuelle Treten, das höchstens 20 Minuten pro Tag dauern soll, kann in der weiter beschriebenen Anlage von jedem barfuss z.B. zu Hause, in einer Badeanstalt, einer Sporthalle, einem Kurhaus usw. betrieben werden.

Die in der Fig. 1 dargestellte Anlage zur Fussreflexzonen-Massage umfasst ein Becken 1 und eine Druckpumpe 7, die an das Becken 1 angeschlossen ist. Durch die Druckpumpe 7 wird in das Becken 1 lauwarmes Wasser 2 über Zuleitungen 4 zugeführt. Das Wasser wird aus dem Becken 1 durch die gleiche Druckpumpe 7 über ein Ansaugfilter 5 abgeführt, über ein zusätzliches Filter 8 filtriert und in das Becken 1 rezirkuliert.

Mit Vorteil ist das unter Druck im Becken 1 zirkulierende Wasser 2 mit Meeressalz gesättigt und weist eine Temperatur von 20° bis 30°C auf. Auf diese Temperatur wird das Wasser im Becken 1 durch einen Heizkörper 6 erwärmt. Der Heizkörper 6 kann zum Beispiel aus einem Widerstandsdraht bestehen.

Das Becken 1 kann z.B. aus Kunststoff, aus einem halbierten Betonrohr oder einem halbierten, ausgehöhlten Baumstamm bestehen. Seine Mindestausmasse sind wie folgt: Länge = 100 cm, Breite = 50 cm. Die vorteilhafte Länge ist 2 bis 3 m. Die Höhe der Längs-1b und Querwände 1 c des Beckens 1 beträgt etwa 50 cm.

Auf den Boden 1 a des Beckens 1 wird ein Geröll 3 verschiedener Formen und Ausmasse lose aufgeschüttet, das aus länglichen, annähernd runden oder flachen Steinchen besteht, die mit nackten Füssen begehbar sind. Der Durchmesser des Gerölls, das eine annähernd runde Form aufweist, beträgt höchstens 5 cm. Die Höhe des Gerölls 3 soll nicht 10 cm übersteigen. Der Wasserpegel liegt mindestens 10 cm über dem Geröll 3. Anstelle des blossen Gerölls kann auch ein Gemisch von Geröll der erwähnten Gattung mit Glas- oder Kunststoffkugeln verwendet werden, wobei der Durchmesser der Glas- oder Kunststoffkugeln höchstens 5 cm beträgt.

Wie aus der Fig. 2 ersichtlich ist, befinden sich an den Längswänden 1 b das Beckens 1 je eine Zuleitung 4 für das Wasser 2, wobei das Ansaugfilter 5 in der Nähe des Bodens 1 des Beckens 1 im Geröll 3 angeordnet ist. Der Heizkörper 6 befindet sich ebenfalls in der Nähe des Bodens 1a des Beckens 1.

Die Massage der Fussreflexzonen findet durch das Begehen des im Wasser eingetauchten Gerölls 3 statt. Die Massage erfolgt durch das Eigengewicht des Körpers. Beim Treten auf das Geröll, wobei die Füsse flach liegen oder abwechselnd nach innen oder aussen abgewinkelt werden, um auch die oberhalb des Fersenbodens liegenden Reflexzonen zu massieren, gerät es in Bewegung, bei welcher es 2 bis 3 cm einsinken und sich umwälzen kann. Da die Uebergangsinnenfläche zwischen dem Boden 1 und den Wänden 1b, 1 des Beckens 1 im Querschnitt abgerundet ist, kann sich das Geröll 3 auf dem Boden 1 unbehindert bewegen. Dadurch wird eine Fussreflexzonen-Behandlung eingeleitet, durch welche der ganze Körper erfasst wird. Dabei wirkt das Wasser als zusätzliches Massagenelement, wodurch die Entspannung der Muskulatur erreicht wird.

Die Längswände 1b des Beckens 1 können mit Geländern 9 versehen werden. Beim Halten am Geländer wird das Körpergewicht der die Anlage benützenden Person zweckmässig vermindert. Das Becken 1 kann z.B. in eine Mauer eingelassen sein, in welcher die Geländer 9 abnehmbar eingesteckt werden.

Ins Wasser kann auch Ozon oder Luft zugeführt bzw. andere gesundheitsfördernde Zusätze zugegeben werden. Die Anlage wird als mobile Kleinanlage oder stationäre Grossanlage ausgeführt.

Beim Benützen der oben erwähnten Anlage wird eine Kräftigung der Körpermuskulatur und eine bessere Durchblutung des gesamten Organismus erreicht werden.

## Patentansprüche

1. Anlage zur Fussreflexzonen-Massage, mit einem länglichen, aus einem Boden (1 a), zwei Längs- (1 b) und zwei Querwänden (1 c) bestehenden Becken (1), auf dessen Boden (1a) ein mit nackten Füssen begehbares Geröll (3) verschiedener Formen und Ausmasse oder ein Gemisch aus einem solchen Geröll und Glas- oder Kunststoffkugeln locker aufgeschüttet ist, wobei die Längswände (1b) des Beckens (1) mit Geländern (9) versehen sind, dadurch gekennzeichnet, dass das mit Geröll (3) bedeckte Becken (1) mit lauwarmen rezirkulierendem Wasser gefüllt ist, dass die Steine und/oder Kugeln des Gerölles (3) einen Durchmesser von maximal 5 cm aufweisen und die Uebergangsfläche zwischen dem Boden (1a) und den Wänden (1 b, 1 c) des Beckens (1) im Querschnitt in einem solchen Mass abgerundet ist, dass das Geröll (3) durch das Begehen in Bewegung versetzbar ist, wobei das Geröll 2-3 cm einsinkt und sich dadurch umwälzt.

2. Anlage nach Patentanspruch 1, mit einer Druckpumpe (7) zum Fördern von Wasser in das und aus dem Becken (1) sowie einer elektrischen Heizvorrichtung (6) zum Erwärmen von Wasser, dadurch gekennzeichnet, dass der Wasserpegel mindestens 10 cm über dem aufgeschütteten Geröll (3) liegt, dessen Höhe höchstens 10 cm beträgt.

3. Anlage nach Patentanspruch 2, dadurch gekennzeichnet, dass das Wasser (2) ein mit Meeressalz gesättigtes, auf 20 bis 30°C erwärmtes Wasser ist.

4. Anlage nach einem der Patentansprüche 1 oder 2, dadurch gekennzeichnet, dass des Becken (1) aus Kunststoff, einem halbierten Betonrohr oder einem halbierten ausgehöhlten Baumstamm besteht.

5. Anlage nach Patentanspruch 4, dadurch gekennzeichnet, dass das Becken eine Länge von mindestens 100 cm und eine Breite von mindestens 50 cm aufweist, wobei die Wände (1 b, 1c) annähernd 50 cm hoch sind.

## Revendications

1. Dispositif de massage des zones de réflex des pieds, comprenant une cuvette allongée (1 ) formée d'un fond (1 a), de deux parois longitudinales (1b) et de deux parois transversales (1 c), et sur le fond (1 a) de laquelle se trouve déposé un cailloutage (3), non-serré, et pouvant être foulé par des pieds nus, lequel comprend des cailloux de différentes formes et dimensions ou un mélange comprenant de tels cailloux et des billes de verre ou de matière synthétique, les parois longitudinales (1b) de la cuvette (1) étant pourvues d'une balustrade (9), caractérisé en ce que la cuvette (1) recouverte du cailloutage (3) est remplie d'eau tiède en circulation fermée, et en ce que les pierres et/ou les billes du cailloutage (3) ont un diamètre maximum de 5 cm, les surfaces de transition entre le fond (1a) et les parois (1b, 1 c) de la cuvette (1) étant, en coupe, arrondies dans une mesure telle que le cailloutage (3) puisse être mis en mouvement par le fait qu'il est foulé, le cailloutage étant alors enfoncé de 2 à 3 cm de manière qu'il se déplace ainsi en roulant.

2. Dispositif selon la revendication 1, comprenant une pompe refoulante (7) pour faire circuler l'eau en la soutirant de la cuvette (1) puis en l'y introduisant, de même qu'un dispositif de chauffage électrique (6) pour réchauffer l'eau, caractérisé en ce que le niveau de l'eau se situe au moins 10 cm au-dessus du cailloutage disposé au fond de la cuvette, la hauteur du cailloutage étant au maximum de 10 cm.

3. Dispositif selon la revendication 2, caractérisé en ce que l'eau (2) consiste en de l'eau chauffée à 20 à 30°C et saturée de sel marin.

4. Dispositif selon l'une des revendications 1 ou 2, caractérisé en ce que la cuvette (1) consiste en de la matière synthétique, en un tube de béton partagé en deux, ou en un tronc d'arbre partagé en deux et creusé.

5. Dispositif selon la revendication 4, caractérisé en ce que la cuvette a une longueur d'au moins 100 cm et une largeur d'au moins 50 cm, les parois ( 1b, 1c) ayant approximativement 50 cm de haut.

## Claims

1. Installation for foot reflex-zone massage, having an elongated basin consisting of a bottom (1 a), two longitudinal walls (1 b), and two transverse walls (1c), loosely heaped upon the bottom (1 a) of which is rubble (3) of various shapes and sizes which can be walked upon with bare feet or a mixture of such rubble and glass or plastics balls, the longitudinal walls (1 b) of the basin (1) being provided with railings (9), characterized in that the basin (1) covered with rubble (3) is filled with lukewarm, recirculating water, that the stones and/or balls of the rubble (3) have a maximum diameter of 5 cm, and the transition surface between the bottom (1a) and the walls (1b, 1c) of the basin (1) is, in cross- section, rounded to such an extent that the rubble (3) can be set in motion by walking thereon, the rubble giving way for 2-3 cm and thereby being rolled about.

2. Installation according to patent claim 1, having a pressure pump (7) for conveying water into and out of the basin (1), as well as an electric heating device (6) for heating water, characterized in that the water level is situated at least 10 cm above the heaped-up rubble (3), the height of which is at least 10 cm.

3. Installation according to patent claim 2, characterized in that the water (2) is water saturated with sea-salt and heated to 20-30°C.

4. Installation according to one of the patent claims 1 or 2, characterized in that the basin (1) is made of plastics, a halved concrete pipe, or a halved hollowed tree-trunk.

5. Installation according to patent claim 4, characterized in that the basin has a length of at least 100 cm and a width of at least 50 cm, the walls (1 b, 1 c) being approximately 50 cm high.
